# EUROPÄISCHE PATENTSCHRIFT

(11) **EP 0 329 966 B1**
(45) Veröffentlichungstag und Bekanntmachung des Hinweises auf die Patenterteilung: **20.09.1995**
(21) Anmeldenummer: 89101292.4
(22) Anmeldetag: 25.01.1989
(51) Int. Cl.: G07F 7/10, G06F 1/00

(54) **Verfahren zum Sichern von in einem Datenspeicher abgelegten geheimen Codedaten und Schaltungsanordnung zur Durchführung des Verfahrens**
Method for securing secret code data stored in a data memory, and circuitry for carrying out this method
Méthode de protection de données de code secrètes, stockées dans une mémoire de données et agencement de circuit pour la mise en oeuvre de cette méthode

(30) Priorität: 25.02.1988 DE 3805977
(43) Veröffentlichungstag der Anmeldung: 30.08.1989
(73) Patentinhaber: SIEMENS AKTIENGESELLSCHAFT, 80333 München (DE)
(72) Erfinder: Schrenk, Hartmut, Dr., D-8013 Haar (DE)

(56) Entgegenhaltungen:
- EP-A- 0 207 320
- EP-A- 0 215 464
- US-A- 3 761 892
- US-A- 3 829 833
- US-A- 4 102 493

## Beschreibung

Die Erfindung betrifft ein Verfahren zum Verhindern des unberechtigten Lesens eines geheimen Codes, der aus einer Anzahl von Code-Daten besteht und in einem Code-Datenspeicher abgespeichert ist.

Ein solches Verfahren sowie eine integrierte Schaltung zur Durchführung des Verfahrens sind aus der EP-OS 0 207 320 prinzipiell bekannt.

Eine derartige integrierte Schaltung stellt beispielsweise ein wesentliches Element einer sogenannten Chipkarte dar, die in Sicherheits- und Zugriffssystemen, in Abrechnungs- oder Registriersystemen und in Debit- und Kreditsystemen eingesetzt werden kann. Auf die integrierte Schaltung und den Datenspeicher wird über Außenkontakte auf der Kartenoberfläche in einem Kartenlesegerät zugegriffen.

In vielen Anwendungsfällen sind in einem als Code-Datenspeicher bezeichneten Speicherbereich auf den jeweiligen Karten Speicherdaten abgelegt, die als geheime Code-Daten zur Identifikation oder Authentifikation des Kartenbenützers oder der Karte verwendet werden. Die Systemsicherheit hängt davon ab, wie gut diese Codedaten gegen eine mißbräuchliche Analyse geschützt werden. Deshalb werden an die Betrugssicherheit der Karten und Lesegeräte sehr hohe Anforderungen gestellt. Aufgrund der dem heutigen Erfahrungsstand entsprechenden Sicherheitsvorkehrungen hat jedoch ein direkter Analyseversuch des Inhaltes des Code-Datenspeichers, der in der Regel aus einem EEPROM-Speicher besteht und insbesondere einen Teilbereich des besagten Datenspeichers der Karte ausmacht, kaum Aussicht auf Erfolg. Es besteht jedoch die Möglichkeit, aus dem indirekten Einfluß der Code-Daten auf die Code-Speicherausgänge bzw. auf die angeschlossene Peripherielogik Rückschlüsse auf diese Speicherdaten zu ziehen.

Auch die US-A 4,102,493 offenbart eine Schaltung, bei der geheime Daten aus einem Speicher einer Vergleichereinrichtung zugeführt und dort mit Kontrolldaten verglichen werden. Allerdings werden dort immer alle geheimen Daten aus dem Speicher ausgewiesen. Diese können zwar die Gesamteinrichtung, die den Speicher enthält, nicht verlassen, ein Betrüger könnte den gesamten geheimen Code jedoch durch Untersuchen der Leitung zwischen dem Speicher und der Vergleichereinrichtung ermitteln.

Aus der FR-PS 23 11 360 ist zur Ermittlung einer Zugriffsberechtigung bekannt, eine bestimmte Anzahl von Code-Eingaben durch die Bedienperson vorzusehen und alle unzulässigen Versuche in einem dafür bereitgestellten Speicher so oft abzuspeichern, bis der gesamte Speicherraum belegt ist. Daraufhin wird die zu schützende Einheit außer Betrieb gesetzt.

Aus der EP-OS 0 127 809 ist eine Schaltungsanordnung bekannt, bei der Datenvergleiche zwischen gespeicherte Code-Daten und von außen eingegebenen Kontrolldaten durchgeführt werden, wobei der Adreßraum des die Code-Daten aufnehmenden Speicherbereichs in mehrere, von einer Auswahllogik festgelegte Teilmengen mit jeweils mehreren Adreßleitungen mit einer Adreßkontrolleinheit verbunden sind, an der ein Freigabesignal abgreifbar ist, wenn im Verlauf der Vergleichsoperation mindestens eine Adresse aus jeder Teilmenge angewählt wurde.Aus der EP-OS 0 128 362 ist eine Schaltungsanordnung mit Speicher- und Sicherheitslogik bekannt, bei der nach Vergleich eines eingegebenen Kontrollwortes mit einem abgespeicherten Codewort mindestens in eine Speicherzelle eines Operationsdatenbereiches geschrieben wird, deren Adresse vom Vergleichsergebnis abhängt. Hierbei werden Zugriffsversuche mit fehlerhaften Kontrolldateneingaben registriert, weil neben der Zugriffsfreigabe auch das Löschen des Operationsdatenspeichers nur nach erfolgreichem Abschluß der Freigabeprozedur erfolgt. Durch den begrenzten Umfang des Operationsdatenspeichers ist somit die Zahl der zulässigen Falscheingaben beschränkt.

In den zuvor beschriebenen Schaltungsanordnungen werden jedoch die im Datenspeicher abgelegten Codedaten weitgehend ungeschützt zur Vergleichereinrichtung, in der sie mit eingegebenen Kontrolldaten verglichen werden, übertragen.

Insbesondere wenn zum Vergleich der Codedaten mit vom Benutzer eingegebenen Kontrolldaten eine Vergleichereinrichtung vorgesehen ist und die Codedaten über eine Datenübertragungseinrichtung, wie z.B. eine Datenleitung bzw. einen Datenbus zu dieser Vergleichereinrichtung, beispielsweise einem Komparator, geführt werden, könnten die Codedaten auf dieser Datenübertragungseinrichtung gelesen werden. Eine oben erwähnte Datenübertragungseinrichtung kann insbesondere die Spaltenleitungen des Datenspeichers sowie den Spaltendecoder und den Datenbus beinhalten.

Eine in der EP-OS 0 207 320 beschriebene integrierte Schaltung enthält einen nichtflüchtigen Code-Datenspeicher, der insbesondere vom EE-PROM-Typ ist und in dem ein Geheimcode gespeichert ist. Dieser Code-Datenspeicher ist über einen Datenbus mit einem Eingang einer Vergleicherschaltung verbunden, deren anderer Eingang zur Beaufschlagung mit einzugebenden Kontrolldaten vorgesehen ist. Der Ausgang des Codespeichers bzw. der Datenbus ist hierbei derart mit einer durch eine Logikschaltung steuerbaren Sperrschaltung ausgestattet, daß die Ausgänge der Speicherzellen, in der Regel die Spaltenleitungen des Speicherfeldes, im Normalzustand gegenüber der Periferielogik gesperrt sind. Die Sperre wird nur für einen kurzen Zeitraum aufgehoben, in dem die Geheimdaten in der Periferielogik tatsächlich für den Datenvergleich benötigt werden. Die Möglichkeit, eine Analyse der Codedaten durchzuführen, ist daher auf eine kurze Zeitspanne begrenzt, aber nicht absolut ausgeschlossen. Insbesondere sind bei aktivierter Sperre die zu schützenden Ausgangsleitungen des Code-Datenspeichers unabhängig von der gespeicherten Information auf ein definiertes Potential geschaltet.

Um die Anzahl möglicher Analyseversuche weiter einzugrenzen, wird der Beginn eines Code-Datenspeicherzugriffs durch einen Schreibvorgang in einem Zählspeicher eingeleitet, der gemeinsam mit dem betreffenden Codewort addressiert wird. Dieser Zählspeicher wird erst zurückgesetzt, wenn die den Codedaten entsprechenden Kontrolldaten fehlerfrei eingegeben wurden und ein Kontrollvorgang abgeschlossen ist. Dadurch legt der Umfang des Zählspeichers die Anzahl der fehlerhaften Zugriffsversuche fest. Ein zusätzlicher Kennspeicher kennzeichnet die den Code-Datenspeicher ausmachenden Zellen des Datenspeichers, so daß die Zugriffssperre nur auf diesen Bereich beschränkt ist.

Eine in dieser Offenlegungsschrift beschriebene Schaltung begrenzt zwar zeitlich die Aufgabe von Codedaten aus dem Code-Datenspeicher auf den Datenbus, eine Analyse aller Codedaten wird dadurch aber nur erschwert, nicht unterbunden.

Aufgabe der Erfindung ist die Bereitstellung eines Verfahrens zum absoluten Sichern von in einem Datenspeicher abgelegten geheimen Codedaten vor einer Analyse.

Diese Aufgabe wird durch ein Verfahren nach Patentanspruch 1 gelöst.

In einem Datenspeicher abgelegte geheime Codedaten, die mit Hilfe einer Vergleichereinrichtung mit eingegebenen Kontrolldaten verglichen werden und hierzu vom Datenspeicherausgang über eine Datenübertragungseinrichtung an die Vergleichereinrichtung geleitet werden müssen, können, während sie sich auf der Datenübertragungseinrichtung befinden, analysiert werden. Eine solche Analyse kann dadurch verhindert werden, daß nach Einleitung eines Datenvergleiches nicht alle geheimen Codedaten aus dem Datenspeicher auf die Datenubertragungseinrichtung gegeben werden, sondern daß erfindungsgemäß durch die erste Eingabe von Kontrolldaten, die nicht mit den Codedaten übereinstimmen, eine Sperrschaltung aktiviert wird, die eine weitere Ausgabe von Codedaten auf die Datenübertragungseinrichtung verhindert.

Als besonders günstig erweist es sich, wenn auch nach Abschluß eines korrekten Datenvergleiches aller einen kompletten Code ausmachenden Codedaten eine weitere Ausgabe von Codedaten aus dem Speicher auf die Datenübertragungseinrichtung verhindert wird.

Vorzugsweise sollte erst nach Registrieren eines Vergleichsvorganges, beispielsweise durch Schreiben eines Zählerbits, die Ausgabe der Codedaten aus dem Speicher auf die Datenübertragungseinrichtung ermöglicht werden. Falls die Registrierung durch das Schreiben eines Zählerbits erfolgt, kann außerdem durch eine vorgeschaltete Logikschaltung sichergestellt werden, daß das beschriebene Zählerbit zuvor noch unbeschrieben war. Die besagte Registrierung, insbesondere durch Schreiben eines Zählerbits, kann sowohl der dauerhaften Registrierung aller vorgenommener Zugriffsversuche, als auch zur Registrierung fehlerhafter Zugriffsversuche vorgesehen sein. Soll die Registrierung durch den Einsatz eines Fehlerzählers vorgenommen werden, so ist insbesondere durch eine Logikschaltung sicherzustellen, daß der Fehlerzähler nur nach erfolgtem korrekten Datenvergleich zurückgesetzt werden kann.

Die Sicherheit des Verfahrens kann dadurch weiter erhöht werden, daß selbst bei byteweise gespeicherten Codedaten diese seriell auf den Datenbus gegeben werden und bitweise mit den Kontrolldaten verglichen werden. Sobald das erste Kontrollbit nicht mit dem entsprechenden Codebit übereinstimmt, wird dann die Ausgabe des nächsten Codebits auf die Datenübertragungseinrichtung unterbunden.

Ist ein Fehlerzähler zum Zählen der fehlerhaften Kontrolldaten vorgesehen, wobei jede fehlerhafte Kontrolldateneingabe erfindungsgemäß das erneute Starten eines Datenvergleiches erfordert, so ist es aus Gründen der Sicherheit von Vorteil, wenn die Anzahl der für einen Vergleichszyklus erforderlichen Vergleichsoperationen möglichst groß ist gegenüber der maximal zulässigen Anzahl von fehlerhaften Kontrolldateneingaben. Mindestens aber sollte die Anzahl der für einen Vergleichszyklus erforderlichen Vergleichsoperation größer sein als die maximal zulässige Anzahl von fehlerhaften Kontrolldateneingaben.

Die FIG zeigt in Form eines Blockschaltbildes eine besonders günstige Ausführungsform einer integrierten Schaltung zur erfindungsgemäßen Durchführung eines erfindungsgemäßen Sicherungsverfahrens.

Hierbei stellt Block 1 eine Datenspeichereinrichtung dar, die mindestens einen Code-Datenspeicher 1a enthält und insbesondere einen Kennspeicher enthalten kann. Block 2 enthält einen Freigabezähler, der insbesondere als Fehlerzähler eingesetzt werden kann und der zur Anleitung eines Vergleichszyklusses aktiviert wird, insbesondere dadurch, daß ein freies Zählerbit geschrieben wird. Block 3 enthält eine Kontroll-Logikschaltung, die kontrolliert, ob ein Zählerbit des Freigabezählers 2 vorher ungeschrieben war und dann geschrieben worden ist und in diesem Falle ein entsprechendes Freigabesignal an eine erfindungsgemäße Sperrlogikschaltung 9 weitergibt. Block 4 enthält eine Sperrschaltung, die die Ausgabe der Codedaten des Code-Datenspeichers auf eine Datenübertragungseinrichtung 6 verhindern soll und insbesondere im aktivierten Zustand die Datenausgänge des Code-Datenspeichers oder die daran angeschlossenen Datenleitungen auf ein festes Potential legt. Block 5 enthält eine Vergleichereinrichtung, die die am Eingang 7 eingegebenen Kontrolldaten mit den auf der Datenübertragungseinrichtung 6 befindlichen Codedaten vergleicht und die den Vergleichsergebnissen entsprechenden Daten an einem Ausgang 8 bereitstellt. Ausführungsformen der in den Blöcken 1, 1a, 2, 3, 4 und 5 enthaltenen Schaltungen und der Datenübertragungseinrichtung 6 sowie deren Funktionsweise sind in der Offenlegungsschrift des europäischen Patentamtes EP-OS 0 207 320 beschrieben.

Bei einer monolithisch integrierbaren elektronischen Schaltung, bei der ein Code-Datenspeicher 1a über eine Sperrschaltung 4 und eine Datenübertragungseinrichtung 6 an einen Eingang einer Vergleichereinrichtung 5 geschaltet ist, bei der diese Vergleicher einrichtung 5 einen weiteren Eingang 7 sowie einen die Vergleichsergebnisse bereitstellenden Ausgang 8 aufweist, wird die Ausgabe weiterer Codedaten auf die Datenübertragungseinrichtung 6 dadurch verhindert, daß eine erfindungsgemäße Sperrlogikschaltung 9 aufgrund des ersten negativen Vergleichsergebnisses am Ausgang 8 die Sperrschaltung 4 aktiviert.

Vorzugsweise wird bei einer solchen Schaltung die Ausgabe der Codedaten aus dem Code-Datenspeicher 1a auf die Datenübertragungseinrichtung 6 insbesondere durch die Sperrlogikschaltung 9 nach dem Schreiben eines vorher freien Freigabezählerbits durch Abschalten der Sperrschaltung 4 ermöglicht.

Als besonders günstig erweist es sich, wenn die Sperrlogikschaltung 9 eine Abschaltlogikschaltung 10 enthält, die nach dem Vergleich von korrekten Kontrolldaten mit den Codedaten eines vollständigen Codes das Aktivieren der Sperrschaltung 4 veranlaßt. Weil das Signal am Ausgang 8a dieser Abschaltlogikschaltung 10 von einer vollständigen korrekten Kontrolldateneingabe abhängig ist, kann es auch zum Rücksetzen eines Fehlerzählers und, neben dem Signal am Ausgang 8 der Vergleichereinrichtung 5, als Freigabesignal der gesamten Sicherheitsschaltung vorgesehen werden. Die Abschaltlogikschaltung 10 enthält vorzugsweise einen Zähler, der bei Aktivierung der Sperrschaltung 4 oder des Freigabezählers 2 zurückgesetzt wird, der bei jedem korrekten Datenvergleich der Vergleichereinrichtung 5 um eins weiterzählt und nach den Vergleichen des letzten Codebits die Sperrschaltung aktiviert.

Im folgenden wird die Funktion einer erfindungsgemäßen Schaltung anhand des in der FIG dargestellten besonders günstigen Ausführungsbeispiels beschrieben.

Die Kontroll-Logikschaltung 3 überwacht, ob ein zuvor nichtbeschriebenes Zählerbit des Freigabezählers 2 beschrieben wird. Ein Ausgang dieser Kontroll-Logikschaltung 3 ist mit dem Set-Eingang eines RS-Flip-Flop 12 verbunden, das in der Sperrlogik schaltung 9 enthalten ist. Nach dem korrekten Einschreiben eines Zählerbits in den Freigabezähler 2 wird dieses Flip-Flop 12 gestetzt. Der invertierte Ausgang QN dieses Flip-Flop 12 ist mit dem Steuereingang der Sperrschaltung 4 verbunden und deaktiviert die Sperrschaltung, wenn das Flip-Flop gestetzt wird. Die Sperrschaltung 4 enthält Insbesondere für jede Datenleitung einen Schalter T, der diese Datenleitung bei aktivierter Sperrschaltung 4 auf ein festes Potential legt. Eine andere erfindungsgemäße Ausführungsform der Sperrschaltung 4 wird derart realisiert, daß der Spaltendecoder des Code-Datenspeichers 1a im aktivierten Zustand der Sperrschaltung 4 für alle Spalten leitend geschaltet ist. Dadurch liegen alle Ausgänge des Code-Datenspeichers 1a parallel und eine Zuordnung zwischen der zu schützenden Information der Codedaten und der Information auf der Datenübertragungseinrichtung 6 ist nicht möglich. Ist die Sperrschaltung 4 deaktiviert, so können Codedaten aus dem Code-Datenspeicher 1a bit- oder byteweise über die Datenübertragungseinrichtung 6 an einen ersten Eingang der Vergleichereinrichtung 5 übertragen werden. Die Vergleichereinrichtung 5, die insbesondere aus einem Komparator bekannter Art bestehen kann, vergleicht die an ihrem ersten Eingang anstehenden Codedaten mit den entsprechenden, an ihrem zweiten Eingang 7 eingegebenen Kontrolldaten und gibt die Vergleichsergebnisse vorzugsweise seriell an ihrem Ausgang 8 aus.

Sind die Codedaten mit den Kontrolldaten identisch, wobei vorzugsweise bitweise verglichen wird, so veranlaßt die vom Ausgang 8 der Vergleichereinrichtung 5 angesteuerte Sperrlogikschaltung 9 nur dann ein Sperren der Sperrschaltung 4, wenn der entsprechende Datenvergleich der letzte Datenvergleich eines Vergleichszyklusses ist, d.h., wenn mit dem letzten korrekten Datenvergleich der gesamte Code mit korrekten Kontrolldaten verglichen worden ist. Das wird beispielsweise dadurch erreicht, daß bei jedem Vergleichsergebnis eines korrekten Datenvergleiches eine Zählerschaltung 10 um eine Einheit weiter zählt, daß diese Zählerschaltung 10 zum Beginn eines Vergleichszyklusses zurückgesetzt ist, was unter anderem durch ein Zurücksetzen der Zählerschaltung 10 mit dem aktivierenden Steuersignal der Sperrschaltung 4 erreicht werden kann und daß die Zählerschaltung 10 bei Erreichen des Zählerstandes, der der Gesamtzahl der dem Code entsprechenden Vergleichsoperationen entspricht, ein Signal an ihren Ausgang 8a ausgibt, das die Aktivierung der Sperrschaltung 4 veranlaßt. Als Zählerschaltung 10 kann erfindungsgemäß auch ein so wieso in der integrierten Schaltung vorgesehener Adresszähler dienen. Die Mehrfachnutzung eines solchen Zählers führt zu einer Chipflächenersparnis.

Dieses Signal am Ausgang 8a der Zählerschaltung 10 kann auch als Rücksetzsignal eines als Fehlerzähler betriebenen Freigabezählers 2 sowie als Freigabesignal der Code-Sicherungsschaltung vorgesehen sein. Dieses Freigabesignal kann irgendeine zu schützende Funktion freigeben, kann auch beispielsweise die Freigabe einer in einem Mikroprozessor enthaltenen CPU, insbesondere eine Freigabe des Programmdecoders oder des Datendecoders ermöglichen.

Unterscheiden sich die Codedaten von den entsprechenden Kontrolldaten, so veranlaßt bereits die erste Vergleichsoperation der Vergleichereinrichtung 5 mit unterschiedlichen Daten eine Aktivierung der Sperrschaltung 4.

Die Aktivierung der Sperrschaltung 4 durch das Ausgangssignal der Abschaltlogikschaltung 10 sowie durch das Ausgangssignal der Vergleichereinrichtung 5 bei Vorliegen eines negativen Datenvergleiches kann erfindungsgemäß insbesondere dadurch realisiert werden, daß der Ausgang 8 der Vergleichereinrichtung 5 an einen Eingang eines Logikgatters 11 und der Ausgang 8a der Abschaltlogikschaltung 10 an den anderen Eingang dieses Logikgatters 11 geschaltet ist und daß das Ausgangssignal dieses Logikgatters 11 zur Beaufschlagung des Reset-Einganges des in der Sperrlogikschaltung 9 enthaltenen Flip-Flop 12 vorgesehen ist.

Soll die Sperrschaltung 4 bei Vorliegen eines High-Signales am Ausgang 8 der Vergleichereinrichtung 5 sowie am Ausgang 8a der Abschaltlogikschaltung 10 aktiviert werden, so erfüllt beispielsweise ein Oder-Gatter die Funktion des Logikgatters 11.

## Patentansprüche

1. Verfahren zum Verhindern des unberechtigten Lesens eines vollständigen geheimen Codes, der aus einer Anzahl von Code-Daten besteht und in einem Code-Datenspeicher (1a) abgespeichert ist, wobei der Code-Datenspeicher (1a) über eine Sperrschaltung (4) mittels einer Datenübertragungseinrichtung (6) mit einem ersten Eingang einer Vergleichereinrichtung (5), deren zweiter Eingang mit Kontrolldaten beaufschlagt wird, verbunden ist und
wobei ein Ausgang der Vergleichereinrichtung (5) die Sperrschaltung (4) über eine Sperr-Logikschaltung (9) ansteuert, mit folgenden Verfahrensschritten:
a) Ausgeben eines ersten Code-Bits des vollständigen geheimen Codes aus dem Code-Datenspeicher (1a) auf die Datenübertragungseinrichtung (6),
b) Vergleich des Code-Bits mit einem entsprechenden Kontroll-Bit durch die Vergleichereinrichtung(5),
c) wenn das aus dem Code-Datenspeicher ausgelesene Code-Bit mit dem Kontroll-Bit übereinstimmt, wird ein weiteres Code-Bit aus dem Code-Datenspeicher (1a) ausgelesen und ein weiteres Kontroll-Bit an die Vergleichereinrichtung (5) angelegt und anschließend der Verfahrensschritt b) wiederholt,
d) wenn das aus dem Code-Datenspeicher (1a) ausgelesene Code-Bit nicht mit dem Kontroll-Bit übereinstimmt, wird das weitere Auslesen von Code-Daten durch ein Signal von der Vergleichereinrichtung (5) über die Sperr-Logikschaltung (9) zur Sperrschaltung (4) verhindert.

2. Verfahren nach Anspruch 1, **dadurch gekennzeichnet**, daß nach Abschluß eines korrekten Datenvergleiches eine weitere Ausgabe von Codedaten aus dem Code-Datenspeicher auf die Datenübertragungseinrichtung (6) verhindert wird.

3. Verfahren nach einem der Ansprüche 1 oder 2, **dadurch gekennzeichnet**, daß erst nach dem Schreiben eines Zählerbits die Ausgabe der Codedaten aus dem Code-Datenspeicher (1a) auf die Datenübertragungseinrichtung (6) ermöglicht wird.

4. Verfahren nach einem der Ansprüche 1, 2 oder 3, **dadurch gekennzeichnet**, daß die Code-Daten seriell auf einem Datenbus (6) übertragen werden.

5. Verfahren nach einem der Ansprüche 1, 2,3 oder 4, **dadurch gekennzeichnet**, daß ein Fehlerzähler (2) zum Zählen der fehlerhaften Kontrolldateneingaben vorgesehen ist, daß mit Hilfe dieses Fehlerzählers (2) in bekannter Weise die Anzahl der fehlerhaften Kontrolldateneingaben begrenzt ist und daß die Anzahl der für einen Vergleichszyklus erforderlichen Vergleichsoperationen größer ist als die maximal zulässige Anzahl von fehlerhaften Kontrolldateneingaben.

## Claims

1. Method for preventing the unauthorized reading of a complete secret code which comprises a number of code data and is stored in a code data memory (1a), in which the code data memory (1a) is connected via an inhibit circuit (4) by means of a data transmission device (6) to a first input of a comparison device (5), the second input of which receives check data, and in which one output of the comparison device (5) drives the inhibit circuit (4) via an inhibit logic circuit (9), having the following method steps:
a) outputting a first code bit of the complete secret code from the code data memory (1a) to the data transmission device (6),
b) comparing the code bit with a corresponding check bit by means of the comparison device (5),
c) if the code bit read out of the code data memory matches the check bit, a further code bit is read out of the code data memory (1a) and a further check bit is applied to the comparison device (15) and method step b) is then repeated,
d) if the code bit read out of the code data memory (1a) does not match the check bit, the further reading out of code data is prevented by means of a signal from the comparison device (5) via the inhibit logic circuit (9) to the inhibit circuit (4).

2. Method according to Claim 1, characterized in that after a correct data comparison has been completed, a further output of code data from the code data memory to the data transmission device (6) is prevented.

3. Method according to one of Claims 1 or 2, characterized in that the output of the code data from the code data memory (1a) to the data transmission device (6) is enabled only after the writing of a counter bit.

4. Method according to one of Claims 1, 2 or 3, characterized in that the code data are transmitted serially on a data bus (6).

5. Method according to one of Claims 1, 2, 3 or 4, characterized in that an error counter (2) for counting the incorrect check data inputs is provided, in that with the aid of said error counter (2) the number of incorrect check data inputs is limited in a known manner, and in that the number of compare operations required for a compare cycle is greater than the maximum permissible number of incorrect check data inputs.

## Revendications

1. Procédé pour empêcher la lecture non autorisée d'un code secret complet qui est constitué par un certain nombre de données de code et est mémorisé dans une mémoire de données de code (1a), selon lequel la mémoire de données de code (1a) est reliée, par l'intermédiaire d'un circuit de blocage (4) et au moyen d'un dispositif de transmission de données (6), à une première entrée d'un dispositif comparateur (5), dont la seconde entrée est chargée par des données de contrôle, et selon lequel une sortie du dispositif comparateur (5) commande le circuit de blocage (4) par l'intermédiaire d'un circuit logique de blocage (9), comprenant les étapes opératoires suivantes :
a) délivrance d'un premier bit du code secret complet à partir de la mémoire de données de code (1a) en direction du dispositif de transmission de données (6),
b) comparaison, par le dispositif comparateur (5), du bit de code à un bit de contrôle correspondant,
c) lorsque le bit de code lu à partir de la mémoire de données de code coïncide avec le bit de contrôle, un autre bit de code est lu à partir de la mémoire de données de code (1a) et un autre bit de contrôle est appliqué au dispositif comparateur (5), l'étape opératoire b) se répètant ensuite,
d) lorsque le bit de code lu à partir de la mémoire de données de code (1a) ne coïncide pas avec le bit de contrôle, la poursuite de la lecture des données de code est empêchée par un signal envoyé par le dispositif comparateur (5) au circuit de blocage (4) par l'intermédiaire du circuit logique de blocage (9).

2. Procédé suivant la revendication 1, caractérisé par le fait qu'à la fin d'une comparaison correcte de données, une délivrance ultérieure de données de code de la mémoire de données de code au dispositif de transmission de données (6), est empêchée.

3. Procédé suivant l'une des revendications 1 ou 2, caractérisé par le fait que c'est seulement après l'enregistrement d'un bit de comptage qu'est possible la délivrance des données de code de la mémoire de données de code (1a) au dispositif de transmission de données (6).

4. Procédé suivant l'une des revendications 1, 2 ou 3, caractérisé par le fait que les données de code sont transmises en série dans un bus (6) de transmission de données.

5. Procédé suivant l'une des revendications 1, 2, 3 ou 4, caractérisé par le fait qu'un compteur d'erreurs (2) est prévu pour le comptage des entrées erronées de données de contrôle, que le nombre d'entrées erronées de données de contrôle est limité de façon connue au moyen de ce compteur d'erreurs (2), et que le nombre des opérations de comparaison, qui sont nécessaires pour un cycle de comparaison, est supérieur au nombre maximum admissible d'entrées erronées de données de contrôle.
